# EUROPÄISCHE PATENTSCHRIFT

(11) **EP 2 182 533 B1**
(45) Veröffentlichungstag und Bekanntmachung des Hinweises auf die Patenterteilung: **14.12.2011**
(21) Anmeldenummer: 08018770.1
(22) Anmeldetag: 28.10.2008
(51) Int. Cl.: H01F 30/12, H01F 5/04

(54) **Transformator**
Transformator
Transformateur

(43) Veröffentlichungstag der Anmeldung: 05.05.2010
(73) Patentinhaber: ABB Technology AG, 8050 Zürich (CH)
(72) Erfinder: Zillmann, Karl-Heinz, 34431 Marsberg (DE); Mönig, Wolfgang, 59929 Brilon (DE); Weber, Benjamin, 59955 Winterberg (DE)
(74) Vertreter: Partner, Lothar

(56) Entgegenhaltungen:
- JP-A- 2000 243 636
- US-B1- 6 208 230

## Beschreibung

Die Erfindung betrifft einen Transformator mit wenigstens einem Kernschenkel, auf welchem drei Wicklungen axial nebeneinander angeordnet sind, deren Ableitungen jeweils gegeneinander isoliert herausgeführt sind.

Transformatoren, die für Stromrichter, das heißt Gleich- beziehungsweise Wechselrichter, benötigt werden, weisen jeweils mehrere aus Unterspannungs- und Oberspannungswicklung bestehende Wicklungen auf, mittels welcher die jeweilige Zwei- oder Drei-Phasen-Wechselspannung auf das gewünschte Spannungsniveau transformiert wird.

Ein derart gleichgerichteter Strom weist regelmäßig eine Restwelligkeit auf, das heißt einen noch verbleibenden Wechselspannungsanteil einer geglätteten oder geregelten Versorgungsspannung, nachdem diese von einem Gleichrichter gleichgerichtet und von einem Kondensator geglättet und/oder von einem Spannungsregler auf ein niedrigeres Niveau herabgeregelt wurde.

Um diese Restwelligkeit weiter zu reduzieren, werden häufig 12-, 18- und 24-Phasen-Gleichrichterschaltungen eingesetzt. Dadurch kann oftmals ein Glättungskondensator ganz entfallen. Ein weiterer großer Vorteil ist der nahezu sinusförmige Eingangsstrom und die dadurch geringe Netz-/ Trafo-Belastung mit Verzerrungsblindleistung. Von Nachteil ist der komplizierter zu wickelnde Transformator, der sekundär eine Dreieck- und eine Sternwicklung mit jeweils gleicher Polspannung besitzt. Durch diese Anordnung ergibt sich eine Phasenverschiebung von 30° mit 12 Phasen. Für eine Phasenverschiebung von 20° mit 18 Phasen oder 15° mit 24 Phasen müssen zwei benachbarte Phasen entsprechend addiert werden, wodurch der benötigte Transformator noch aufwendiger wird, da für jede Phase jeweils eine komplette Wicklung, das heißt Unter- und Oberspannungswicklung, mit separater Ableitung benötigt wird.

Werden solche Wicklungen nebeneinander auf einem gemeinsamen Schenkel angeordnete, so ist zwischen den nebeneinander angeordneten Wicklungen ein ausreichend groß bemessener Zwischenraum vorzusehen, der für die erforderliche isolierte Herausführung der Wicklungsleiter entsprechend Raum benötigt wird. Hierdurch bedingt ergibt sich eine entsprechende räumliche Erstreckung dieser Transformatoren verbunden mit einem entsprechenden Raumbedarf.

Oftmals steht aber der hierdurch bedingte Raum nicht zur Verfügung, was entweder zu erheblichen Platzproblemen führt oder nur einfachere Schaltungsvarianten erlaubt, die mit dem Nachteil unerwünschter Restwelligkeit, das heißt Reste von Wechselspannung, verbunden sind.

Aus der JP2000243636 A ist ein Transformator für einen Drei-Phasen-Inverter mit einer dreigeteilten Primärwicklung und einer neunteiligen Sekundärwicklung bekannt geworden, wobei die Primärwicklung derart ausgestaltet ist, dass eine Verzerrung des Primärstroms reduziert ist.

Aus der US 6208230 B1, welche als nächstliegender stand der Technik angesehen wird, ist ein Transformator mit drei Einphasen-Transformatoren in Drei-Phasen-Konfiguration für die Stromversorgung eines dreiphasigen Umlaufstrom-Steuerumrichters mit einer Zwölf-Puls-Brückenanordnung.bekannt, wobei jeder der Einphasen-Transformatoren einen zweischenkeligen Kern besitzt und die Primärwicklungen und die Sekundärwicklungen auf wenigstens einem der Schenkel des zweischenkligen Kerns gewickelt sind, so dass der Transformator Kern ständig von einem Zwölffach-Puls erregt ist und das Gesamtvolumen der Primärwindungen reduzier ist.

Ausgehend von dem vorstehend geschilderten Stand der Technik ist es Aufgabe der Erfindung, einen Transformator der eingangs genannten Art zu schaffen, der mittels technischer Maßnahmen eine bessere Raumausnutzung gestattet und so bei geringst möglichem Bauvolumen die Anordnung einer möglichst großen Anzahl von Wicklungen erlaubt.

Diese Aufgabe wird erfindungsgemäß gelöst durch die kennzeichnenden Merkmale des Anspruches 1.

Demgemäss ist vorgesehen, dass jede Wicklung von einer Kern nahen Unterspannungswicklung gebildet ist, welche jeweils von einer zugeordneten Oberspannungswicklung umwickelt ist, dass der axiale Abstand der Wicklungen zueinander minimiert ist und dass die Ableitungen der Unterspannungswicklungen axial herausgeführt sind. Dabei können die Ableitungen der Oberspannungswicklungen stets in radialer Richtung nach außen geführt sein.

Die erfindungsgemäß vorgesehene Lösung des Raumproblems wird also dadurch erreicht, dass man den axialen Abstand zueinander von drei nebeneinander jeweils auf einem Kernschenkel angeordneten Wicklungen auf ein Minimum verringert, welches durch den erforderlichen Isolierabstand der Wicklungen sowie die hieraus resultierende gegenseitige Beeinflussung infolge elektrischer Rückwirkungen bestimmt ist.

Dies ist dadurch ermöglicht, dass die Ableitungen der Unterspannungswicklungen nicht wie seither in radialer Richtung herausgeführt sind, was den axialen Wicklungsabstand deutlich erhöht, sondern erfindungsgemäß axial, das heißt parallel zur Wickelachse, in dem Bereich zwischen Unter- und Oberspannungswicklung herausgeführt sind.

In vorteilhafter Weise hat es sich hierbei als besonders günstig erwiesen, dass die axial, das heißt parallel zur Wickelachse beziehungsweise zum Kernschenkel, herausgeführten Ableitungen jeweils mit einem Schrumpfschlauch als Isolierung und als Schutz versehen sind. Diese Isolierung ist entsprechend den elektrischen Belastungen ausgelegt, zum Beispiel bei einer Gesamtleistung von etwa 5 MVA mit 2 kV Nennspannung, 20 kV Prüfspannung und 60 kV Stoßspannung, und hat vorzugsweise eine Isolierdicke (=Wanddicke) von wenigstens 5 mm, vorzugsweise 6 mm, das heißt insgesamt 12 mm, zu denen sich die Leiterdicke addiert.

Um eine einbaufreundliche Gestaltung zu erzielen, ist gemäß einer bevorzugten Ausführungsform der Erfindung vorgesehen, dass die Ableitungen der Unterspannungswicklungen einseitig parallel zum Kernschenkel herausgeführt sind, das heißt, sämtliche elektrischen Anschlüsse der Unterspannungswicklungen sind auf einer Seite des derart gestalteten Transformators angeordnet.

Alternativ kann gemäß einer anderen Ausführungsform der Erfindung auch vorgesehen sein, dass die Ableitungen der einen außen angeordneten Unterspannungswicklung zur einen Seite und die Ableitungen der beiden anderen Unterspannungswicklungen axial parallel zum Kernschenkel zur gegenüberliegenden Seite herausgeführt sind. Diese Ausgestaltung kommt insbesondere dann in Betracht, wenn genügend Raum zur Verfügung steht.

Aus Symmetriegründen hinsichtlich der elektrischen wie auch der mechanischen Eigenschaften ist die kreisrunde Wicklungsform bevorzugt. Werden nun die Ableitungen der innen liegenden Unterspannungswicklungen axial, das heißt parallel zur Wicklungsachse am Umfang entlang nach außen geführt, entstehen zwangsläufig Störstellen am Umfang, die bei den außen darauf aufgewickelten Oberspannungswicklungen zwangsläufig zu örtlichen Abweichungen von der Kreisform führen, zum Beispiel zu eiförmigen Wicklungsquerschnitten.

Hier erweist es sich bereits als vorteilhaft, dass die Ableitungen der Unterspannungswicklungen zueinander um 120° am Umfang versetzt parallel zum Kemschenkel herausgeführt sind. Hierdurch wird zumindest annähernd eine Vergleichmäßigung des Wicklungsumfangs erreicht. Gleichzeitig kann durch die räumliche Aufteilung der Ableitungen der verschiedenen Unterspannungswicklungen am Umfang die Gefahr einer möglichen gegenseitigen elektrischen Beeinflussung entscheidend verringert werden.

An Stelle der Kreisform kann gemäß der Erfindung selbstverständlich auch eine rechteckige Form oder eine ovale Form für die Gestaltung des Spulenquerschnitts zur Anwendung kommen. Hierbei ist jedoch in vorteilhafter Weise stets auf eine möglichst gleichförmige Wicklungsgeometrie geachtet.

Um eine möglichst gleichförmige Form jeder kompletten Wicklung, das heißt bestehend aus Unterspannungs- und Oberspannungswicklung, zu erhalten, ist gemäß einer vorteilhaften Weiterbildung der erfindungsgemäßen Ausgestaltung vorgesehen, in dem Bereich zwischen den Teilwicklungen, das heißt zwischen der Unterspannungs- und der Oberspannungswicklung, gleichmäßig über den Umfang verteilt schalenähnliche Abstandhalter aus Isoliermaterial anzuordnen.

Diese Abstandhalter dienen dazu, den nicht von einer Wicklungsableitung belegten Raum auszufüllen und somit jegliche Abweichung der Wicklung von der angestrebten Gleichförmigen Form auszugleichen und so unerwünschte Abweichungen gar nicht erst entstehen zu lassen. Dementsprechend ist die Dicke dieser Isolierschalen so bemessen, dass sie etwa der Dicke einer Ableitung entspricht.

Bevorzugterweise besitzt jeder der zwischen den Wicklungen angeordneten schalenförmigen Abstandhalter in Umfangsrichtung eine solche Breite, dass zwischen umfangsbezogen benachbarten Abstandsschalen jeweils ein Spalt verbleibt, in welchen die betreffende Ausleitung eingefügt werden kann. Hierbei erstreckt sich eine derartige Abstandsschale höchstens soweit über den Umfang, dass sich bei zum Beispiel drei Abstandsschalen eine unbedeckte Restfläche ergibt, deren Breite der von drei Ausleitungen entspricht.

Gegebenenfalls können diese Isolierschalen modulartig oder baukastenmäßig gestaltet sein, so dass bei Herstellung einer Wicklung die jeweilige Lage der betreffenden Ableitung bereits vorgegeben ist. So kann beispielsweise für die einseitige Herausführung der jeweiligen Ableitungen vorgesehen sein, dass für die zur Anschluss-Seite entfernteste erste Wicklung der Wicklungsumfang bis auf die eigene Ableitung kein Zwischenraum, für die nächstgelegene mittlere Wicklung je ein Zwischenraum für die erste sowie für die mittlere und für die zur Anschluss-Seite nächstgelegene dritte Wicklung insgesamt drei Zwischenräume vorgesehen sind. Hierbei fluchten die jeweils vorgesehenen Zwischenräume mit den zugeordneten Zwischenräumen der benachbarten Wicklungen.

Entsprechend einer weiteren vorteilhaften Ausgestaltung der Erfindung können parallel zu den Zwischenräumen für die jeweiligen Ableitungen der Unterspannungswicklungen in den schalenförmigen Abstandshaltern auch Spalten für Kühlkanäle vorgesehen sein, durch welche ein Gas, zum Beispiel Luft, oder ein anderes Fluid als Kühlmittel strömt beziehungsweise zirkuliert.

Entsprechend einer weiteren vorteilhaften Ausführungsvariante erweist es sich als zweckmäßig, die kompletten Wicklungen, das heißt die aus Unterspannungs- und Oberspannungswicklung gebildeten Wicklungen mitsamt der Isolierung der Ableitungen mit Kunstharz zu vergießen, so dass nach Fertigstellung der kompletten Wicklung keine Schäden beziehungsweise Beeinträchtigungen der Einzelwicklungen zu besorgen sind.

Prinzipiell kann der erfindungsgemäße Transformator drei oder mehr jeweils mit drei oder mehr, beispielsweise vier, nebeneinander angeordneten Unterspannungswicklungen und darauf gewickelten Oberspannungswicklungen versehene Kernschenkel aufweisen, deren Enden jeweils mittels Jochen verbunden sind. Dabei erweist es sich als vorteilhaft, die einzelnen Kernschenkel nebeneinander in einer gemeinsamen Ebene anzuordnen.

Bei vier oder mehr Wicklungen je Kernschenkel sind die Ableitungen wie zuvor bereits erläutert am Umfang der jeweiligen Unterspannungswicklung ebenfalls zur Seite heraus geführt und zwar entweder nur zu einer Seite oder zum Beispiel symmetrisch zu beiden Seiten.

Diese und weitere vorteilhafte Ausgestaltungen und Verbesserungen der Erfindung sind Gegenstand der Unteransprüche.

Anhand eines in der beigefügten Zeichnung dargestellten Ausführungsbeispieles der Erfindung sollen die Erfindung, vorteilhafte Ausgestaltungen und Verbesserungen der Erfindung sowie besondere Vorteile der Erfindung näher erläutert und beschrieben werden.

Es zeigen:
- Fig. 1: einen Transformator mit einer herkömmlichen Wicklungsanord- nung nach dem Stand der Technik in schematischer Darstellung von der Seite;
- Fig. 2: einen Transformator gemäß der Erfindung mit je drei nebenein- ander auf einem Kernschenkel angeordneten Wicklungen und
- Fig. 3: einen Querschnitt durch eine Wicklung gemäß Schnittlinie A-A in Fig. 2 mit hindurch geführten Ableitungen der Unterspan- nungswicklungen.

In Fig. 1 ist ein Transformator 10, zum Beispiel für die Verwendung für Gleich- oder Wechselrichter, in schematischer Darstellung von der Seite gezeigt, der mit einer herkömmlichen Anordnung von Wicklungen 1 bis 9 nach dem Stand der Technik ausgebildet ist., bei welchem jeweils drei Wicklungen 12 nebeneinander auf einem gemeinsamen Kernschenkel 22 angeordnet sind. Insgesamt sind drei Kernschenkel 22 vorgesehen, welche jeweils mit den Nummern 1 bis 9 bezeichneten Wicklungen 12 umwickelt sind. Die Wicklungen 12 bestehen jeweils aus einer Unterspannungswicklung 14 und einer an diese radial anschließende Oberspannungswicklung 16.

Die Kernstruktur des Transformators besteht in dem in Fig. 1 gezeigten Beispiel aus dem Stand der Technik aus drei parallel zueinander angeordneten Kernschenkeln 22, an deren Enden jeweils ein durchgehendes Joch 24 den magnetischen Kreis schließt.

Die jeweils auf einem Kernschenkel 22 angeordneten Wicklungen 12 haben dabei einen solchen Abstand zueinander, dass eine ausreichende Isolierung für die radial dazwischen herausgeführten Ableitungen 20 der Unterspannungswicklungen 14 gewährleistet ist. Die Ableitungen 18 der Oberspannungswicklungen 16 sind ebenfalls radial am äußeren Umfang jeder Wicklung 12 herausgeführt.

Allerdings ist diese Bauart nicht sehr platzsparend und man benötigt einen erheblichen Raum für einen solchen Transformator. Raum ist im allgemeinen knapp bemessen und wird oftmals gut genutzt, so dass der dringende Wunsch nach geringeren Abmessungen für solche Transformatoren besteht.

Hier setzt die Erfindung ein, die einen in Fig. 2 ebenfalls in schematischer Darstellung von der Seite gezeigten Transformator 11 betrifft.

Der in Fig. 2 gezeigte Transformator 11 ist ebenfalls zur Verwendung für Gleich- und/oder für Wechselrichter vorgesehen und besitzt dementsprechend ebenfalls insgesamt neun Wicklungen 32, die ebenfalls, das heißt in gleicher Weise wie der in Fig. 1 gezeigte Transformator 10, mit Nummern von 1 bis 9 gekennzeichnet sind.

Jede der jeweils drei nebeneinander angeordneten Wicklungen 32 besteht aus einer Unterspannungswicklung 34 und einer radial außen daraufgewickelten Oberspannungswicklung 36, welche zentral von einem Kernschenkel 22 durchgriffen sind, der jeweils an beiden Enden mechanisch mit einem Joch 24 verbunden ist und so den magnetischen Kreis schließt.

Auch hier sind die Ableitungen 28 der Oberspannungswicklung 36 jeweils radial nach außen geführt, während die Ableitungen 30 der Unterspannungswicklung 34 jeweils an deren Umfang axial, das heißt parallel zu ihrer Wickelachse beziehungsweise parallel zur Erstreckungsrichtung der Kernschenkel 22 des Transformators 11, in dem Bereich zwischen der Unterspannungswicklung 34 und der Oberspannungswicklung 36 jeweils zu einer Seite herausgeführt sind.

In Fig. 3 ist eine Schnittansicht des Querschnitts einer Wicklung 32 entlang Schnittlinie A -A in Fig. 2 gezeigt, in welcher der vorerwähnte Bereich zwischen der Unterspannungswicklung 34 und der Oberspannungswicklung 36 als Ringspalt 35 zu erkennen ist.

Dieser als Ringspalt 35 bezeichnete Bereich, in welchem die Ableitungen 30 herausgeführt sind, ist schon aus Gründen der elektrischen Isolation der beiden Teilwicklungen, nämlich der Unterspannungswicklung 34 und der Oberspannungswicklung 36, die auf unterschiedlichen Spannungsniveaus liegen, erforderlich. Hinzukommt, dass auch die Ableitungen 30 gegenüber den anderen Wicklungen 32 isoliert sein müssen. Dies führt zu einer Höhe des Ringspalts 35 von wenigstens 20 mm, in welchem die Ableitungen 30 verlaufen und der im Übrigen mit Isoliermaterial als Abstandshalter 38 ausgefüllt ist.

Erfindungsgemäß sind In diesem in Fig. 3 näher gekennzeichneten Ringspalt 35 die jeweiligen Ableitungen 30 der Unterspannungswicklungen 34 der auf einem gemeinsamen Kernschenkel 22 nebeneinander angeordneten Wicklungen 32 axial hindurchgeführt.

Wie in der Fig.2 deutlich zu erkennen ist, konnte der seitliche Abstand der Wicklungen 32 zueinander infolge der erfindungsgemäßen Anordnung der Ableitungen 30 achsparallel zur Wickelachse beziehungsweise zur Längsachse des Kernschenkels 22 erheblich verringert werden, was im Vergleich mit herkömmlichen Transformatoren 10 im Stand der Technik eine deutlich kleinere Breite des erfindungsgemäßen Transformators 11 bei gleichen Leistungsdaten zur Folge hat.

In Fig. 3 ist, wie bereits erwähnt, eine Schnittdarstellung durch eine Wicklung 32 entlang der in Fig. 2 angegebenen Schnittlinie A - A wiedergegeben. Sie zeigt um einen zentralen Kern 22 zunächst eine Unterspannungswicklung 34. Hieran schließt sich der ebenfalls bereits erwähnte als Ringspalt 35 bezeichnete Bereich an, in welchem die axial verlaufenden Ableitungen 30 der Unterspannungswicklungen 34 unter einem Winkelversatz von etwa 120° bezogen auf den Umfang angeordnet sind.

Ferner sind in dem Ringspalt 35 Abstandhalter 38 vorgesehen, welche dazu dienen die Unterspannungswicklung 34 und die Oberspannungswicklung 35 elektrisch voneinander zu separieren sowie die Kreisform der Wicklung 32 zu erhalten. Gleichzeitig sind in dem Ringspalt 35 auch axial verlaufende Kanäle 40 für Kühlfluid angeordnet, welches hindurchströmt und dabei die aus der Strombelastung der Wicklungen 32 resultierende Wärme aufnimmt.

### Bezugszeichenliste

- 10: Transformator
- 11: Transformator
- 12: Wicklung
- 14: Unterspannungswicklung
- 16: Oberspannungswicklung
- 18: Oberspannungsableitung
- 20: Unterspannungsableitung
- 22: Kernschenkel
- 24: Joch
- 28: Oberspannungsableitung
- 30: Unterspannungsableitung
- 32: Wicklung
- 34: Unterspannungswicklung
- 35: Ringspalt
- 36: Oberspannungswicklung
- 38: Abstandshalter
- 40: Kühlkanal

## Patentansprüche

1. Transformator (11) mit wenigstens einem Kernschenkel (22), auf welchem drei Wicklungen (32) axial nebeneinander angeordnet sind, deren Ableitungen (28, 30) jeweils gegeneinander isoliert herausgeführt sind,
**dadurch gekennzeichnet, dass**
jede Wicklung (32) von einer Kern nahen Unterspannungswicklung (34) gebildet ist, welche jeweils von einer zugeordneten Oberspannungswicklung (36) umwickelt ist und dass die Ableitungen (30) der Unterspannungswicklungen (34) axial herausgeführt sind, so dass der seitliche Abstand der Wicklungen (32) zueinander minimiert ist.

2. Transformator nach Anspruch 1, **dadurch gekennzeichnet dass** die Ableitungen (30) der Unterspannungswicklungen (34) parallel zum Kernschenkel (22) jeweils in dem Bereich (35) zwischen der Unterspannungswicklung (34) und der Oberspannungswicklung (36) herausgeführt sind.

3. Transformator nach Anspruch 1 oder 2, **dadurch gekennzeichnet, dass** die Ableitungen (30) der Unterspannungswicklungen (34) zueinander um 120° versetzt bezogen auf den Umfang parallel zum Kernschenkel (22) herausgeführt sind.

4. Transformator nach einem der vorherigen Ansprüche, **dadurch gekennzeichnet, dass** die Ableitungen (30) der Unterspannungswicklungen (34) einseitig parallel zum Kernschenkel (22) herausgeführt sind.

5. Transformator nach einem der vorherigen Ansprüche, **dadurch gekennzeichnet, dass** die Ableitungen (30) der einen axial außen angeordneten Unterspannungswicklung (34) zur einen Seite und die Ableitungen (30) der beiden anderen Unterspannungswicklungen (34) axial parallel zum Kernschenkel (22) zur gegenüberliegenden Seite herausgeführt sind.

6. Transformator nach einem der vorherigen Ansprüche, **dadurch gekennzeichnet, dass** die axial parallel zum Kernschenkel (22) herausgeführten Ableitungen (30) jeweils mit einem Schrumpfschlauch versehen sind.

7. Transformator nach einem der Ansprüche 1 bis 5, **dadurch gekennzeichnet, dass** zwischen die Unterspannungswicklungen (34) und die sie umgebenden Oberspannungswicklungen (36) schalenähnliche Abstandhalter (38) zwischengefügt sind, deren radiale Erstreckung etwa der Dicke einer Ableitung (30) entspricht und die so einen Ringspalt (35) zwischen der Unterspannungswicklung (34) und der Oberspannungswicklung (36) erzeugen.

8. Transformator nach Anspruch 7, **dadurch gekennzeichnet, dass** zwischen jedem der zwischen die Unter- und Oberspannungswicklungen (34, 36) zwischengefügten schalenähnlichen Abstandhalter (38) ein achsparalleler freier Spalt verbleibt für eine Ableitung (30).

9. Transformator nach Anspruch 7 oder 8, **dadurch gekennzeichnet, dass** jeder der zwischen die Unter- und Oberspannungswicklungen (34, 36) zwischengefügten schalenförmigen Abstandhalter (38) eine solche Breite aufweist, dass er sich über einen Winkelbereich von < 120° erstreckt.

10. Transformator nach einem der Ansprüche 7 bis 9, **dadurch gekennzeichnet, dass** in dem Ringspalt (35) wenigstens ein Kanal (40) für die Durchströmung mit Kühlfluid vorgesehen ist.

11. Transformator nach einem der vorherigen Ansprüche, **dadurch gekennzeichnet, dass** drei jeweils mit drei nebeneinander angeordneten aus Unterspannungswicklungen (34) und Oberspannungswicklungen gebildete Wicklungen (32) versehene Kernschenkel (22) vorgesehen sind, deren Enden jeweils beiderseits mittels Jochen (24) verbunden sind.

## Claims

1. Transformer (11) having at least one core limb (22) on which three windings (32) are arranged axially beside one another, the outgoing lines (28, 30) of which windings are each routed out in a manner insulated from one another,
**characterized in that**
each winding (32) is formed by a low-voltage winding (34) which is close to the core and respectively has an associated high-voltage winding (36) wound around it, and **in that** the outgoing lines (30) of the low-voltage windings (34) are axially routed out, with the result that the lateral distance between the windings (32) is minimized.

2. Transformer according to Claim 1, **characterized in that** the outgoing lines (30) of the low-voltage windings (34) are each routed out parallel to the core limb (22) in the region (35) between the low-voltage winding (34) and the high-voltage winding (36).

3. Transformer according to Claim 1 or 2, **characterized in that** the outgoing lines (30) of the low-voltage windings (34) are routed out parallel to the core limb (22) in a manner offset by 120° relative to one another based on the circumference.

4. Transformer according to one of the preceding claims, **characterized in that** the outgoing lines (30) of the low-voltage windings (34) are routed out parallel to the core limb (22) on one side.

5. Transformer according to one of the preceding claims, **characterized in that** the outgoing lines (30) of one low-voltage winding (34) arranged axially on the outside are routed out to one side and the outgoing lines (30) of the two other low-voltage windings (34) are routed out to the opposite side axially parallel to the core limb (22).

6. Transformer according to one of the preceding claims, **characterized in that** the outgoing lines (30) which are routed out axially parallel to the core limb (22) are each provided with a shrink tube.

7. Transformer according to one of Claims 1 to 5, **characterized in that** shell-like spacers (38) are interposed between the low-voltage windings (34) and the high-voltage windings (36) surrounding the latter, the radial extent of which spacers corresponds approximately to the thickness of an outgoing line (30) and which spacers thus produce an annular gap (35) between the low-voltage winding (34) and the high-voltage winding (36).

8. Transformer according to Claim 7, **characterized in that** an axially parallel free gap remains for an outgoing line (30) between each of the shell-like spacers (38) interposed between the low-voltage and high-voltage windings (34, 36).

9. Transformer according to Claim 7 or 8, **characterized in that** each of the shell-like spacers (38) interposed between the low-voltage and high-voltage windings (34, 36) has such a width that it extends over an angular range of < 120°.

10. Transformer according to one of Claims 7 to 9, **characterized in that** at least one channel (40) for cooling fluid to flow through is provided in the annular gap (35).

11. Transformer according to one of the preceding claims, **characterized in that** three core limbs (22) which are each provided with three windings (32), which are arranged beside one another and are formed from low-voltage windings (34) and high-voltage windings, are provided, the ends of which limbs are each connected on both sides by means of yokes (24).

## Revendications

1. Transformateur (11) comprenant au moins une branche noyau (22) sur laquelle trois enroulements (32) sont disposés les uns à côté des autres dans le sens axial, dont les branchements (28, 30) sortent respectivement en étant isolés les uns des autres,
**caractérisé en ce que**
chaque enroulement (32) est formé par un noyau constitué d'un enroulement basse tension (34) voisin, lequel est à chaque fois enroulé autour d'un enroulement haute tension (36) associé et **en ce que** les branchements (30) des enroulements basse tension (34) sortent dans le sens axial, de sorte que l'espacement latéral des enroulements (32) entre eux est réduit.

2. Transformateur selon la revendication 1, **caractérisé en ce que** les branchements (30) des enroulements basse tension (34) sortent parallèlement à la branche noyau (22), à chaque fois dans la zone (35) entre l'enroulement basse tension (34) et l'enroulement haute tension (36).

3. Transformateur selon la revendication 1 ou 2, **caractérisé en ce que** les branchements (30) des enroulements basse tension (34) sortent en étant décalés de 120° les uns par rapport aux autres sur le pourtour parallèlement à la branche noyau (22).

4. Transformateur selon l'une des revendications précédentes, **caractérisé en ce que** les branchements (30) des enroulements basse tension (34) sortent d'un côté parallèlement à la branche noyau (22).

5. Transformateur selon l'une des revendications précédentes, **caractérisé en ce que** les branchements (30) d'un enroulement basse tension (34) disposé à l'extérieur dans le sens axial sortent d'un côté et les branchements (30) des deux autres enroulements basse tension (34) sortent parallèlement à la branche noyau (22) dans le sens axial vers le côté opposé.

6. Transformateur selon l'une des revendications précédentes, **caractérisé en ce que** les branchements (30) qui sortent parallèlement à la branche noyau (22) dans le sens axial sont à chaque fois munis d'une gaine thermorétracable.

7. Transformateur selon l'une des revendications 1 à 5, **caractérisé en ce qu'**entre les enroulements basse tension (34) et les enroulements haute tension (36) qui les entourent sont insérés des entretoises (38) de type coque dont la projection radiale correspond approximativement à l'épaisseur d'un branchement (30) et qui produisent ainsi un entrefer annulaire (35) entre l'enroulement basse tension (34) et l'enroulement haute tension (36).

8. Transformateur selon la revendication 7, **caractérisé en ce qu'**entre chacune des entretoises (38) de type coque qui sont insérées entre les enroulements basse tension et haute tension (34, 36) reste un entrefer libre parallèle à l'axe pour un branchement (30).

9. Transformateur selon la revendication 7 ou 8, **caractérisé en ce que** chacune des entretoises (38) de type coque qui sont insérées entre les enroulements basse tension et haute tension (34, 36) présente une largeur telle qu'elle s'étend sur une plage angulaire < 120°.

10. Transformateur selon l'une des revendications 7 à 9, **caractérisé en ce qu'**au moins un canal (40) dans lequel doit s'écouler un fluide de refroidissement est prévu dans l'entrefer annulaire (35).

11. Transformateur selon l'une des revendications précédentes, **caractérisé en ce que** sont prévues trois branches noyau (22), respectivement dotées de trois enroulements (32) disposés les uns à côté des autres et formés d'enroulements basse tension (34) et d'enroulements haute tension, dont les extrémités sont à chaque fois reliées des deux côtés au moyen de culasses (24).
